# EUROPÄISCHE PATENTSCHRIFT

(11) **EP 2 796 657 B1**
(45) Veröffentlichungstag und Bekanntmachung des Hinweises auf die Patenterteilung: **22.03.2017**
(21) Anmeldenummer: 14164545.7
(22) Anmeldetag: 14.04.2014
(51) Int. Cl.: E06B 9/17

(54) **Wärmegedämmtes Aussteifungselement für einen Rollladenkasten und Rolladenkasten**
Heat insulated stiffening element for a roller shutter housing and a roller shutter housing
Élément de rigidification isolé thermiquement pour un coffre de store et coffre de store

(30) Priorität: 24.04.2013 DE 202013101783 U
(43) Veröffentlichungstag der Anmeldung: 29.10.2014
(73) Patentinhaber: Veka AG, 48324 Sendenhorst (DE)
(72) Erfinder: Brünemann, Dirk, 48324 Sendenhorst (DE)
(74) Vertreter: Tarvenkorn, Oliver

(56) Entgegenhaltungen:
- EP-A2- 1 775 415
- DE-U1-202008 000 251

## Beschreibung

Die Erfindung betrifft ein wärmegedämmtes Aussteifungselement für einen Rollladenkasten mit den Merkmalen des Oberbegriffs des Anspruchs 1

Aus der EP 1 705 335 A2 ist ein Rollladenkasten bekannt, der an allen vier Seitenflächen aus Kunststoff-Hohlprofilen gebildet ist. Ein solcher Rollladenkasten ist leicht montierbar. Er ist durch ineinander greifende Profile luftdicht auszubilden und kann mit zusätzlich eingesetzten Wärmedämmelementen gedämmt werden, um Kältebrücken im Bereich des Rollladenkastens zu vermeiden. Weiterhin können durch entsprechende Profilgestaltungen vielfältige Möglichkeiten vorgesehen werden, um Revisionsklappen an der Unterseite oder an der der Gebäudeinnenseite zugewandten Seite auszubilden.

Zum Anschluss des Rollladenkastens an die Gebäudedecke sind aus der EP 1 775 415 A2 spezielle Anschlussprofile bekannt, auf die das Deckelprofil des Rollladenkastens aufgerastet werden kann. Das Bodenprofil wird mit dem Blendrahmen des Fensters verbunden, so dass die statische Verbindung zwischen dem oberen Abschnitt des Blendrahmens und der Decke über den Rollladenkasten erfolgt. Bei kurzen Rollladenkästen ist die Steifigkeit der stirnseitig angebrachten Kopfzeile ausreichend, um auf den oberen Bereich des Fensters wirkende Windlasten oder dergleichen vom Blendrahmen in die Decke abzuleiten. Bei größeren Fensterbreiten hingegen müssen zusätzliche Aussteifungselemente, sogenannte Statikkonsolen, montiert werden, um Kräfte vom Blendrahmen in die Decke abzuleiten. Die Besonderheit des Anwendungsfalls besteht darin, dass die Befestigungslinie des Rollladenkastens an der Decke näher an der innenraumseitigen Seitenwand angeordnet ist, und die Befestigungslinie des Bodens am Blendrahmen in einem mittleren Bereich liegt, so dass ein Tiefenversatz entsteht, der überbrückt werden muss. Eine direkte Verbindung der Verbindungsstellen ist zudem nicht möglich, da ja der aufgewickelte Rollladenpanzer umgangen werden muss.

Dazu werden bügelförmige Statikkonsolen aus Metall als Aussteifungselemente verwendet, die im Rollladenkasten am unteren Ende mit dem Blendrahmen und am oberen Ende mit dem Deckenelement oder Deckenanschlusselement verschraubt werden.

Da üblicherweise an der zur Gebäudeinnenseite gewandten Seite des Rollladenkastens Dämmstoffprofile eingelegt werden, die an ihrer Innenseite der Rundform des aufgewickelten Rollladenpanzers angepasst sind und das gebäudeinnenseitige Luftvolumen im Rollladenkasten möglichst vollständig ausfüllen, müssen die Dämmstoffprofile dort unterbrochen werden, wo ein Aussteifungselement montiert ist. Dort können Wärmebrücken entstehen. Kalte Luft kann durch die Unterbrechung der Dämmelemente an den Aussteifungselemente an die Rückseite der Dämmelemente ziehen. Sowohl der U-Wert und insbesondere der FRSI-Wert (Oberflächentemperatur) werden hierdurch negativ beeinflusst und erreichen ohne besondere Maßnahmen nicht die erforderlichen Mindestwerte.

Nach DE 20 2008 000 251 U1 wird vorgeschlagen, Wärmedämmkörper einzusetzen und den Verbindungsbügel des Aussteifungselements als Anschlagfläche zu nutzen. Allerdings ist die Seitenfläche des Verbindungsbügels durch den Wärmedämmkörper nur partiell überdeckt und die vordere und hintere Kante liegen ganz frei, so dass sich über den Verbindungsbügel eine Wärmebrücke bilden kann.

Die Aufgabe der vorliegenden Erfindung besteht somit darin, ein wärmegedämmtes Aussteifungselement für Rollladenkästen anzugeben, durch das Wärmebrücken vermieden werden und einen leichten Zugriff auf den Rollladenpanzer im Revisionsfall ermöglicht.

Erfindungsgemäß wird diese Aufgabe durch ein wärmegedämmtes Aussteifungselement mit den Merkmalen des Anspruchs 1 gelöst.

Das insbesondere aus Metallblech gebildete eigentliche Aussteifungselement selbst besitzt drei wesentliche Abschnitte:
- eine Bodenbefestigungslasche, die wenigstens eine Befestigungsbohrung und/oder ein Langloch aufweist;
- eine Deckenbefestigungslasche, die wenigstens eine Befestigungsbohrung und/oder ein Langloch aufweist;
- einen ein- oder mehrteiligen Verbindungsbügel, der sich von der Bodenbefestigungslasche bis zur Deckenbefestigungslasche erstreckt und der rechtwinklig zu den genannten Laschen angeordnet ist und der senkrecht zu einer Rollladenkastenlängsachse auszurichten ist.

Hierdurch ist der eingebaute Verbindungsbügel quer zur Längserstreckung des Rollladenkastens sehr schmal. Es ist nämlich insbesondere dessen Ausdehnung in Längsrichtung des Rollladenkastens auf die Materialstärke des Metallblechs reduziert. Da dies auch die Richtung eines potentiellen Wärmedurchgangs ist, wird die Angriffsfläche für eine Wärmeleitung reduziert. Somit ist es möglich, ein Wärmedämmelement aus einem wärmeisolierenden Dämmstoff an einer weitgehend ebenen Seitenfläche des Verbindungsbügels anzusetzen. Eine seitliche Wärmeabstrahlung wird verhindert.

Dabei ist vorgesehen, dass das Wärmedämmelement mit einem vorspringenden Steg vor der zur Rollladenkastenmitte auszurichtenden Kante des Verbindungsbügels und/oder hinter der zur Gebäudeinnenseite auszurichtenden Kante des Verbindungsbügels liegt. Das heißt, der Verbindungsbügel liegt eingebettet in einer Aussparung des Wärmedämmelements, welche zumindest eine Tiefe entsprechend der Materialstärke des Verbindungsbügels besitzt. Selbst die genannten schmalen Kanten liegen dann nicht mehr frei zur Innenseite des Rollladenkastens oder zu einer der Gebäudeinnenseite zugewandten Seitenfläche des Rollladenkastens.

Das Wärmedämmelement besitzt vorzugsweise eine solche Länge - also die Ausdehnung in Längserstreckung des Rollladenkastens gesehen -, dass die Seitenkanten der Boden- und Deckenbefestigungslaschen zumindest gerade vollständig von dem Dämmstoff eingehüllt sind. Eine darüber hinaus gehende Länge des Wärmedämmelements ist ohne weiteres möglich.

Weiterhin ist vorgesehen, dass das Wärmedämmelement an seinem oberen und an seinem unteren Ende jeweils Aussparungen besitzt, in welche die Bodenbefestigungslasche und die Deckenbefestigungslasche sowie in welche ggf. über die Bodenbefestigungslasche und die Deckenbefestigungslasche hinausragende Überstände von Befestigungselementen einsetzbar sind. Somit sind dann auch die Laschen soweit es nur irgendwie geht eingebettet und umhüllt, und frei liegende Oberflächenbereiche der insbesondere metallischen Laschen werden insbesondere in Kombination mit einer Abdeckkappe vermieden.

Vorteilhaft ist, wenn die Aussparungen in dem Wärmedämmelement für die Boden- und Deckenbefestigungslaschen so eng ausgebildet sind, dass darüber eine Klemmwirkung eintritt, wenn das Wärmedämmelement auf das Aussteigungselement seitlich aufgeschoben wird.

Die bevorzugte Ausrichtung beider Befestigungslaschen zur selben Seite hin hat zudem den Vorteil, dass die rückwärtige Seitenfläche des Verbindungsbügels komplett eben und frei von Vorsprüngen ist. Es kann dann zwar vorgesehen sein, auch an der rückwärtigen Seite ein relativ schmales, angepasstes Wärmedämmelement anzusetzen. Vorzugsweise wird aber der ohnehin im Rollladenkasten vorgesehene Wärmedämmkörper so abgelängt, dass er zwischen dem Stirnseitenelement und dem Aussteifungselement eingepasst ist und sich direkt an das Aussteifungselement anlegt.

Auf der anderen Seite schließt sich der längliche Wärmedämmkörper direkt an das erfindungsgemäß vorgesehene Wärmedämmelement an. Bevorzugt sind die Umrisse gleich, so dass sich ein nahtloser Übergang ergibt. Erfindungsgemäß verschwindet dann das Aussteigungselement fast vollständig zwischen den Wärmedämmelementen und Wärmedämmkörpern.

Vorgesehen sein kann, dass der Verbindungsbügel wenigstens einen Verstärkungssteg aufweist, zum Beispiel an der gebäudeinnenseitigen, rückwärtigen Kante, wo er sich rechtwinklig an den Verbindungsbügel anschließt, und dass das Wärmedämmelement eine Aussparung zur Aufnahme des Verstärkungssteges aufweist. Damit wird die Festigkeit des Aussteifungselements gegen Ausknicken erhöht. Zugleich werden die an dem Verstärkungssteg zusätzlichen vorhandenen Oberflächenbereiche wieder vom Wärmedämmelement überdeckt.

Weiterhin betrifft die Erfindung einen Rollladenkasten mit den Merkmalen des Anspruchs 9, der mit zumindest einem wärmegedämmtem Aussteifungselement nach der Erfindung versehen ist.

Unter Rollladenkästen werden erfindungsgemäß auch diejenigen Kästen verstanden, die zur Aufnahme anderer Fenstervorhänge dienen, wie beispielsweise von sogenannten Raffstores, also aus verstellbaren Lamellen gebildete Außenjalousien, oder von Insektenschutzgittern.

Besonders bevorzugt ist dabei vorgesehen, dass die Bodenbefestigungslasche und die Deckenbefestigungslasche des Aussteifungselements parallel zueinander angeordnet sind, und dass die Bodenbefestigungslasche und die Deckenbefestigungslaschen sich jeweils an der gleichen Seite des Verbindungsbügels anschließen. Deren Seitenkante sollte sich zudem jeweils zur selben Seite hin öffnen, um wenigstens eine Aufnahmenut für eine Befestigungsschraube zu bilden.

Damit ist eine besonders einfache Montage möglich, indem zunächst nur die vorgesehenen Befestigungsschrauben am Boden- bzw. Deckenprofil eingesetzt werden: Hierzu werden zunächst die Wärmedämmkörper aus dem Rollladenkasten entnommen und es wird dann das Wärmedämmelement seitlich vom Aussteifungselement abgezogen, so dass die vorgesehenen Befestigungsstellen leicht zugänglich sind. Die Befestigungsstellen können dabei im Abrollprofil, das auf dem Blendrahmen aufgesetzt ist, vorgefertigt werden, beispielsweise durch in einem bestimmten Abstand eingesetzte Gewindehülsen. Damit ist es nicht mehr notwendig, mit Bohrmaschinen oder dergleichen innerhalb des Rollladenkastens zu arbeiten, um die Befestigungspunkte vorzubereiten. Danach wird das fertig vorbereitete Aussteifungselement mit seinen Befestigungslaschen von der Seite her unter die Schraubenköpfe geschoben. Es müssen dann nur noch die Schrauben angezogen werden, um das Aussteifungselement fest zu montieren. Abschließend werden die Wärmedämmkörper wieder eingesetzt und der Rollladenkasten wird verschlossen.

Im Revisionsfall erfolgt die Demontage in umgekehrter Reihenfolge. Auch hierbei ist vorteilhaft, dass die rollladenkastenseitigen Befestigungsschrauben nur gelockert, aber nicht vollständig entfernt werden müssen, so dass die erneute Montage später einfacher durchführbar ist.

Vorgesehen sein kann auch, dass anstelle von Schrauben im Abrollprofil des Rollladenkastens Gewindebolzen eingesetzt sind, auf denen eine Gewindemutter montiert wird.

Die Erfindung wird nachfolgend mit Bezug auf die Zeichnung näher erläutert. Die Figuren zeigen im Einzelnen:
- Fig. 1: ein erfindungsgemäßes Aussteifungselement in Explosionsdarstellung;
- Fig. 2: ein Aussteifungselement gemäß Figur 1 in einer Einbausituation, im Querschnitt durch einen Rollladenkasten; und
- Fig. 3- 7: die Montage eines Aussteifungselements in einem Rollladenkasten in verschiedenen Stadien, jeweils in perspektivischer Ansicht und
- Fig. 8: eine Ansicht von vorn auf das eingebaute Aussteifungselement.

Figur 1 zeigte ein wärmegedämmtes Aussteifungselement 10, das im Wesentlichen aus dem Verbindungsbügel 12 mit Bodenanschlusslasche 11 und Deckenanschlusslasche 13 sowie einem Wärmedämmelement 80 besteht.

Das Wärmedämmelement 80 besitzt Aussparungen 80.1, 80.3, um die Bodenanschlusslasche 11 und die Deckenanschlusslasche 13 so weit wie möglich einzuhüllen. Das schließt auch Befestigungsmittel mit ein, über welche das Aussteifungselement 10 am Rollladenkasten, am Blendrahmen oder an einer Gebäudedecke befestigt wird.

Bevor auf die Ausbildung des Aussteifungselements 10 im Einzelnen eingegangen wird, sei zunächst die Lage des Aussteifungselements 10 innerhalb eines Rollladenkastens 100 erläutert, welche in Figur 2 dargestellt ist:
Der Rollladenkasten 100 besitzt eine zur Gebäudeaußenseite hingewandte Seitenwand 21 sowie eine zur Gebäudeinnenseite gewandte Seitenwand 23. Nach oben hin ist der Rollladenkasten 100 durch ein Deckenelement 22 abgeschlossen, das über ein ggf. eingefügtes, nicht dargestelltes Verbindungsprofil mit einer Gebäudedecke zu verbinden ist. Unten ist ein Bodenelement 24 vorgesehen, das alternativ oder zusätzlich zur Seitenwand 23 als Revisionsöffnung benutzt werden kann.

Auf einem Blendrahmen eines Fensters oder einer Tür ist ein zweiteiliges Abrollprofil 60 montiert. Das untere Abrollprofilteil besitzt eine Rundung und stellt Rastaufnahmen für ein oberes Abrollprofilteil bereit. Der zwischen dem unteren und dem oberen Abrollprofilteil gebildete Hohlraum kann zur Aufnahme einer Befestigungsplatte eines Befestigungselements 62 benutzt werden, welches beispielsweise einen Gewindebolzen 64 enthält.

Wie wiederum Figur 1 zeigt, kann die Bodenanschlusslasche 11 des Aussteifungselements 10 über seine L-förmige Nut zunächst am Befestigungselement 62 eingehakt werden und dann mittels der Mutter 63 fest daran angebracht werden. Anschließend wird das Wärmedämmelement 80 von der Seite aufgeschoben. Ein Zusatzwärmedämmelement 81 in Form einer Kappe überdeckt das Ende des Gewindebolzens und die Mutter 63.

Den vollständigen Montagevorgang in mehreren Schritten zeigen die Figuren 3 bis 7. Zur besseren Darstellung sind von dem Rollladenkasten 100 jeweils nur die bodenseitigen Elemente, nämlich das Bodenelement 24 im Hintergrund und das Abrollprofil 60 im Vordergrund gezeigt.

In Figur 3 sind bereits zwei Wärmedämmkörper 82, 83 eingesetzt, die sich gegenseitig ergänzen, um die hinten liegende, nicht dargestellte Seitenwand 23 vollständig zu überdecken. In das Abrollprofil ist eine Ausnehmung 61 eingebracht.

Bei dem nächsten Schritt entsprechend Figur 4 ist ein Befestigungselement 62 in das Abrollprofil eingesetzt bzw. dieses wurde am Blendrahmen eingesetzt, und es wurde dann das Abrollprofil 60 darauf aufgerastet, so dass nur der Gewindebolzen 64 herausschaut. An dem Gewindebolzen 64 ist das Aussteifungselement 10 mit seiner Bodenanschlusslasche 11 eingehakt. Mit der hinteren Seitenfläche liegt das Aussteifungselement 10 an den Wärmedämmkörpern 82, 83 an.

Im nächsten Schritt nach Figur 5 wird die Gewindemutter 63 aufgeschraubt und das Wärmedämmelement 10 wird aufgesetzt.

Somit wird - siehe Figur 6 - das Aussteifungselement 10 schon fast vollständig überdeckt. Lediglich die Oberseite an der Deckenanschlusslasche 13 ragt notwendigerweise heraus. Von der Bodenschlusslasche 11 steht noch ein Teil nach vorn hervor, der mit dem Zusatzwärmedämmelement 81 abgedeckt wird.

Das Zusatzwärmedämmelement 81 bewirkt eine Abdichtung im Rollladenkasten. Es bewirkt auch die notwendige Fortführung der Wärmedämmung bzw. hilft, Wärmebrücken zu vermeiden. Damit können die nach den Normen und sonstigen anerkannten Regeln der Technik bestehenden Mindestanforderungen an den U-Wert und den FRSI-Wert eingehalten werden.

Figur 7 zeigt dann alles fertig montiert in perspektivischer Ansicht und Figur 8 den gleichen Zustand in Ansicht von vorn. Das Aussteifungselement 10 ist zwischen den Wärmedämmkörpern 82, 83 und den Wärmedämmelementen 80, 81 unsichtbar. Von dem Innenraum des Rollladenkastens 100 her, entsprechend der Blickrichtung in Figur 8, sind keine Teile des Aussteifungselements 10 mehr sichtbar. Entsprechend wird eine Wärmeleitung über das Aussteifungselements 10 zur rückwärtigen Seite unterbrochen oder zumindest stark reduziert.

## Patentansprüche

1. Wärmegedämmtes Aussteifungselement (10) für einen Rollladenkasten (100), das wenigstens umfasst:
- eine Bodenbefestigungslasche (11), die wenigstens eine Befestigungsbohrung und/oder ein Langloch aufweist;
- eine Deckenbefestigungslasche (13), die wenigstens eine Befestigungsbohrung und/oder ein Langloch aufweist;
- einen ein- oder mehrteiligen Verbindungsbügel (12), der sich von der Bodenbefestigungslasche (11) bis zur Deckenbefestigungslasche (13) erstreckt und der rechtwinklig zu den Laschen (11, 13) angeordnet ist und der senkrecht zu einer Rollladenkastenlängsachse auszurichten ist sowie
- wenigstens ein an wenigstens einer Seitenfläche des Verbindungsbügels (12) ansetzbares Wärmedämmelement (80) aus einem wärmeisolierenden Dämmstoff,
**dadurch gekennzeichnet,**
- **dass** das Wärmedämmelement (80) mit seinem Querschnitt den Umriss des Verbindungsbügels (12) in seitlicher Ansicht vollständig überdeckt;
- **dass** das Wärmedämmelement (80) mit einem vorspringenden Steg vor der zur Rollladenkastenmitte auszurichtenden Außenkante des Verbindungsbügels (12) und/oder hinter der zur Gebäudeinnenseite auszurichtenden Außenkante des Verbindungsbügels (12) liegt und
- **dass** das Wärmedämmelement (80) an seinem oberen und/oder an seinem unteren Ende wenigstens eine Aussparung (80.1, 80.3) besitzt, in welche die Bodenbefestigungslasche (11) und/oder die Deckenbefestigungslasche (13) sowie ggf. über die Bodenbefestigungslasche (11) und die Deckenbefestigungslasche (13) hinausragende Befestigungselemente (62) einsetzbar sind.

2. Wärmegedämmtes Aussteifungselement (10) nach Anspruch 1, **dadurch gekennzeichnet, dass** die Bodenbefestigungslasche (11) und die Deckenbefestigungslasche (13) an derselben Seite des Verbindungsbügels (12) angesetzt sind.

3. Wärmegedämmtes Aussteifungselement (10) nach Anspruch 1, **dadurch gekennzeichnet, dass** die Bodenbefestigungslasche (11) und die Deckenbefestigungslasche (13) an verschiedenen Seiten des Verbindungsbügels (12) angesetzt sind und beidseits des Verbindungsbügels (12) Wärmedämmelemente angesetzt sind, die jeweils wenigstens eine Aussparung für die Bodenbefestigungslasche (11) und die Deckenbefestigungslasche (13) sowie ggf. Befestigungselemente (62) einsetzbar sind.

4. Wärmegedämmtes Aussteifungselement (10) nach wenigstens einem der Ansprüche 1 bis 3, **dadurch gekennzeichnet, dass** der Verbindungsbügel (12) wenigstens einen Verstärkungssteg (12.2) aufweist und dass das Wärmedämmelement (80) eine Aussparung zur Aufnahme des Verstärkungssteges (12.2) aufweist.

5. Wärmegedämmtes Aussteifungselement (10) nach Anspruch 4, **dadurch gekennzeichnet, dass** sich der Verstärkungssteg (12.2) an der gebäudeinnenseitigen, rückwärtigen Kante rechtwinklig an den Verbindungsbügel (12) anschließt.

6. Wärmegedämmtes Aussteifungselement (10) nach wenigstens einem der Ansprüche 1 bis 5, **dadurch gekennzeichnet, dass** das Wärmedämmelement (80) an der Bodenbefestigungslasche (11) und/oder an der Deckenbefestigungslasche (13) und oder an einem Verstärkungssteg (12.2) klemmbar gehalten ist.

7. Wärmegedämmtes Aussteifungselement (10) nach wenigstens einem der Ansprüche 1 bis 6, **dadurch gekennzeichnet, dass** das Wärmedämmelement (80) mit wenigstens einem Wärmedämmzusatzelement (81) zur Überdeckung überstehender Flächenbereiche der Bodenbefestigungslasche (11) oder der Deckenbefestigungslasche (13) oder von daran überstehenden Teilabschnitten von Befestigungselementen (62) zu ergänzen ist.

8. Wärmegedämmter Rollladenkasten (100), wenigstens umfassend
- ein aus wenigstens zwei Seitenwänden (21, 23), einem Bodenprofil (24) und einem Deckenprofil (24) und Stirnseitenelementen gebildetes, quaderförmiges Gehäuse;
- ein wärmegedämmtes Aussteifungselement (10) nach wenigstens einem der vorhergehenden Ansprüche, das sich zwischen dem Bodenprofil (24) und einem Deckenprofil (24) erstreckt und
- wenigstens zwei in den Innenraum des Gehäuses einsetzbare Abschnitte eines Wärmedämmkörpers (82, 83), welche zumindest Teile der zu einer Gebäudeinnenseite gewandten Seitenwand (23) überdecken und welche sich jeweils zwischen einem Stirnseitenelement und einem Aussteifungselement (10) oder zwischen zwei benachbarten Aussteifungselementen (10) erstrecken, wobei sich der Wärmedämmkörper (82, 83) direkt an eine Seitenfläche des Verbindungsbügels (12) des Verbindungsbügels (12) anschließt oder an das auf den Verbindungsbügel (12) aufgesetzte Wärmedämmelement (80).

## Claims

1. Thermally insulated stiffening element (10) for a roller shutter box (100), which at least comprises:
- a bottom fastening tab (11) which has at least one fastening hole and/or a slot;
- a top fastening tab (13) which has at least one fastening hole and/or a slot;
- a single- or multi-part connecting yoke (12) which extends from the bottom fastening tab (11) to the top fastening tab (13) and which is arranged at right angles to the tabs (11, 13) and which is to be oriented perpendicularly to a longitudinal axis of the roller shutter box, and
- at least one thermal insulation element (80) of a thermally insulating material that can be attached to at least one side face of the connecting yoke (12),
**characterized**
- **in that** the thermal insulation element (80), with its cross section, completely covers the outline of the connecting yoke (12) in side view;
- **in that** the thermal insulation element (80) is situated by way of a projecting web in front of the outer edge of the connecting yoke (12) that is to be oriented towards the centre of the roller shutter box and/or behind the outer edge of the connecting yoke (12) that is to be oriented towards the inner side of the building, and
- **in that** the thermal insulation element (80) has, at its upper and/or at its lower end, at least one recess (80.1, 80.3) into which there can be inserted the bottom fastening tab (11) and/or the top fastening tab (13) and also, where appropriate, fastening elements (62) which project beyond the bottom fastening tab (11) and the top fastening tab (13).

2. Thermally insulated stiffening element (10) according to Claim 1, **characterized in that** the bottom fastening tab (11) and the top fastening tab (13) are attached on the same side of the connecting yoke (12).

3. Thermally insulated stiffening element (10) according to Claim 1, **characterized in that** the bottom fastening tab (11) and the top fastening tab (13) are attached on different sides of the connecting yoke (12) and thermal insulation elements are attached on both sides of the connecting yoke (12), which thermal insulation elements can each be inserted at least one recess for the bottom fastening tab (11) and the top fastening tab (13) and, where appropriate, fastening elements (62).

4. Thermally insulated stiffening element (10) according to at least one of Claims 1 to 3, **characterized in that** the connecting yoke (12) has at least one reinforcing web (12.2), and **in that** the thermal insulation element (80) has a recess for receiving the reinforcing web (12.2).

5. Thermally insulated stiffening element (10) according to Claim 4, **characterized in that** the reinforcing web (12.2) adjoins the connecting yoke (12) at a right angle on the rear edge facing the inner side of the building.

6. Thermally insulated stiffening element (10) according to at least one of Claims 1 to 5, **characterized in that** the thermal insulation element (80) is held with a clamping action on the bottom fastening tab (11) and/or on the top fastening tab (13) and/or on a reinforcing web (12.2).

7. Thermally insulated stiffening element (10) according to at least one of Claims 1 to 6, **characterized in that** the thermal insulation element (80) can be supplemented by at least one auxiliary thermal insulation element (81) for covering projecting surface regions of the bottom fastening tab (11) or the top fastening tab (13) or for covering subsections of fastening elements (62) that project thereon.

8. Thermally insulated roller shutter box (100), at least comprising
- a cuboidal housing formed from at least two side walls (21, 23), a bottom profile (24) and a top profile (24) and end face elements;
- a thermally insulated stiffening element (10) according to at least one of the preceding claims, which extends between the bottom profile (24) and a top profile (24), and
- at least two portions of a thermal insulation body (82, 83) which can be inserted into the interior of the housing, cover at least parts of the side wall (23) facing towards an inner side of the building, and each extend between an end face element and a stiffening element (10) or between two adjacent stiffening elements (10), wherein the thermal insulation body (82, 83) directly adjoins a side face of the connecting yoke (12) of the connecting yoke (12) or the thermal insulation element (80) placed on the connecting yoke (12).

## Revendications

1. Elément de rigidification isolé thermiquement (10) pour un coffre de store (100), qui comprend au moins:
- une patte de fixation de fond (11), qui présente au moins un trou de fixation et/ou un trou oblong;
- une patte de fixation de plafond (13), qui présente au moins un trou de fixation et/ou un trou oblong;
- un étrier de liaison en une ou plusieurs partie(s) (12), qui s'étend de la patte de fixation de fond (11) jusqu'à la patte de fixation de plafond (13) et qui est disposé perpendiculairement aux pattes (11, 13) et qui doit être orienté perpendiculairement à un axe longitudinal du coffre de store, ainsi que
- au moins un élément d'isolation thermique (80) en un matériau isolant calorifuge applicable sur au moins une face latérale de l'étrier de liaison (12), **caractérisé en ce que**
- l'élément d'isolation thermique (80) recouvre entièrement avec sa section transversale, dans une vue latérale, le pourtour de l'étrier de liaison (12);
- l'élément d'isolation thermique (80) est situé avec une nervure saillante devant l'arête extérieure de l'étrier de liaison (12) à orienter vers le milieu du coffre de store et/ou derrière l'arête extérieure de l'étrier de liaison (12) à orienter vers le côté intérieur du bâtiment, et
- l'élément d'isolation thermique (80) possède, à son extrémité supérieure et/ou à son extrémité inférieure, au moins une découpe (80.1, 80.3), dans laquelle la patte de fixation de fond (11) et/ou la patte de fixation de plafond (13) ainsi qu'éventuellement des éléments de fixation (62) sortant au-dessus de la patte de fixation de fond (11) et de la patte de fixation de plafond (13) peuvent être insérés.

2. Elément de rigidification isolé thermiquement (10) selon la revendication 1, **caractérisé en ce que** la patte de fixation de fond (11) et la patte de fixation de plafond (13) sont placées sur le même côté de l'étrier de liaison (12).

3. Elément de rigidification isolé thermiquement (10) selon la revendication 1, **caractérisé en ce que** la patte de fixation de fond (11) et la patte de fixation de plafond (13) sont placées sur des côtés différents de l'étrier de liaison (12) et des éléments d'isolation thermique sont placés de part et d'autre de l'étrier de liaison (12), qui peuvent être insérés respectivement au moins une découpe pour la patte de fixation de fond (11) et la patte de fixation de plafond (13) ainsi qu'éventuellement des éléments de fixation (62).

4. Elément de rigidification isolé thermiquement (10) selon au moins une des revendications 1 à 3, **caractérisé en ce que** l'étrier de liaison (12) présente au moins une nervure de renforcement (12.2) et **en ce que** l'élément d'isolation thermique (80) présente une découpe destinée à recevoir la nervure de renforcement (12.2).

5. Elément de rigidification isolé thermiquement (10) selon la revendication 4, **caractérisé en ce que** la nervure de renforcement (12.2) se raccorde à angle droit à l'étrier de liaison (12) sur l'arête arrière du côté intérieur du bâtiment.

6. Elément de rigidification isolé thermiquement (10) selon au moins une des revendications 1 à 5, **caractérisé en ce que** l'élément d'isolation thermique (80) peut être maintenu de façon serrée sur la patte de fixation de fond (11) et/ou sur la patte de fixation de plafond (13) et/ou sur une nervure de renforcement (12.2).

7. Elément de rigidification isolé thermiquement (10) selon au moins une des revendications 1 à 6, **caractérisé en ce que** l'élément d'isolation thermique (80) doit être complété avec au moins un élément additionnel d'isolation thermique (81) pour le recouvrement de régions de surface saillantes de la patte de fixation de fond (11) ou de la patte de fixation de plafond (13) ou de parties d'éléments de fixation (62) saillantes sur celles-ci.

8. Coffre de store isolé thermiquement (100) comprenant au moins:
- un boîtier parallélépipédique formé d'au moins deux parois latérales (21, 23), d'un profilé de fond (24) et d'un profilé de plafond (24), et d'éléments latéraux frontaux;
- un élément de rigidification isolé thermiquement (10) selon au moins une des revendications précédentes, qui s'étend entre le profilé de fond (24) et un profilé de plafond (24), et
- au moins deux parties d'un corps d'isolation thermique (82, 83) insérables dans l'espace intérieur du boîtier, qui recouvrent au moins des parties de la paroi latérale (23) tournée vers un côté intérieur du bâtiment et qui s'étendent respectivement entre un élément latéral frontal et un élément de rigidification (10) ou entre deux éléments de rigidification voisins (10), dans lequel le corps d'isolation thermique (82, 83) se raccorde directement à une face latérale de l'étrier de liaison (12) de l'étrier de liaison (12) ou à l'élément d'isolation thermique (80) posé sur l'étrier de liaison (12).
